# EUROPÄISCHE PATENTSCHRIFT

(11) **EP 4 026 696 B1**
(45) Veröffentlichungstag und Bekanntmachung des Hinweises auf die Patenterteilung: **11.12.2024**
(21) Anmeldenummer: 22150484.8
(22) Anmeldetag: 06.01.2022
(51) Int. Cl.: B41F 15/36, B41F 15/42

(54) **VERFAHREN UND VORRICHTUNG ZUR ERSTELLUNG EINES FLACHBETTSIEBDRUCKES**
METHOD AND DEVICE FOR PRODUCING A FLAT BED SCREEN PRINT
PROCÉDÉ ET DISPOSITIF DE PRODUCTION D'UNE SÉRIGRAPHIE À PLAT

(30) Priorität: 06.01.2021 DE 102021100088
(43) Veröffentlichungstag der Anmeldung: 13.07.2022
(73) Patentinhaber: Technoprint Werbemedien Limited & Co. KG, 48432 Rheine (DE)
(72) Erfinder: Duda, Martin, 93055 Regensburg (DE); Hörsting, Martin, 48432 Rheine (DE); Kombrink, Steffen, 48282 Emsdetten (DE)
(74) Vertreter: Wischmeyer, André

(56) Entgegenhaltungen:
- EP-A1- 2 818 320
- EP-A2- 2 993 044
- DE-T5- 112005 001 680
- US-A1- 2012 042 795

## Beschreibung

Die Erfindung bezieht sich auf ein Verfahren zur Erstellung eines Siebdruckes auf Gegenständen wie z. B. Textilien, Folien, Kunststoffen, metallischen, gläsernen und/oder hölzernen Gegenständen, Papier oder Kartonagen, bei dem ein liquides Druckmittel auf ein Druckgewebe aufgebracht und als Druckmittelschicht auf dem Druckgewebe abgelegt wird. Mittels einer Druckrakel wird eine Kraft auf das Druckgewebe ausgeübt, wodurch dieses elastisch verformt wird und das Druckmittel mit dem zu bedruckenden Gegenstand in Kontakt kommt.

Des Weiteren bezieht sich die Erfindung auf eine Vorrichtung zur Erstellung eines Siebdruckes auf Gegenständen wie z. B. Textilien, Folien, Kunststoffen, metallischen, gläsernen und/oder hölzernen Gegenständen, Papier oder Kartonagen.

Verfahren zur Erstellung eines Siebdruckes sind bereits seit sehr langer Zeit bekannt. Dazu wird in herkömmlicher Weise eine Schablone gefertigt und auf diese Schablone wird eine bestimmte Menge Druckmittel, vielfach eine Druckfarbe, gegeben. Das Druckmittel wird auf der Fläche des Druckgewebes verteilt. Zum Drucken wird entweder die Druckrakel an dem Druckgewebe vorbei bewegt oder das Druckgewebe an der Druckrakel vorbei geführt.

Bei Flachbett- sowie Zylindersiebdruckverfahren erfolgt die Verteilung des Druckmittels typischerweise durch eine Flutrakel, das das Druckmittel gleichmäßig mit einer geringen Druckkraft auf der Fläche des Druckgewebes verteilt. Danach kann mithilfe einer Druckrakel das Druckmittel auf den zu bedruckenden Gegenstand übertragen werden, und zwar an den Stellen, an denen die Maschen des Druckgewebes offen und nicht durch eine Schablone verschlossen sind. Als Schablonenträger kommen Hochmodulgewebe zum Einsatz, die entweder aus speziellen Kunststoffgeweben oder aus feinsten Stahlgeweben bestehen.

Das zu übertragende Druckmittel besitzt eine gewisse Viskosität, damit es sich durch die Maschen des Druckgewebes drücken lässt. Die Einstellung der Viskosität erfolgt dabei herkömmlicherweise über verschiedene Lösungsmittel wie z. B. chlorierte Kohlenwasserstoffe, destilliertes Wasser oder ähnliche Stoffe.

Typischerweise wird für einen Druckprozess eine gewisse Menge Druckmittel vorgegeben, mit der eine gewisse Menge an zu bedruckenden Gegenständen bedruckt werden können. Dabei wird Druckmittel verbraucht, das für weitere Drucke in typischerweise unbestimmten Zeitintervallen entsprechend der Einschätzung einer Bedienperson ergänzt wird. Das Druckmittel wird bei Flachbett- bzw. Zylindersiebdruckverfahren durch Flut- und Druckrakel hin- und herbewegt.

Während der Verweilzeit des Druckmittels kommt es zu einer nicht kontrollierbaren Verdunstungsrate von Lösungsmitteln. Das Auslösen von nicht übertragenen Druckmitteln aus den Maschen des Druckgewebes wird dadurch erschwert und in der Folge können sich Anhaftungen am Druckgewebe ergeben, die eine korrekte Wiedergabe des Druckbildes behindern. Auch bildet sich dadurch ein Überschuss an Druckmittel, was zu einem Verdicken führt. Um diese Verdickung aufzulösen, wird das Druckmittel z. B. wieder dem Druckprozess zugeführt, was wiederum zu einer veränderten Viskosität des zu verarbeitenden Druckmittels führt, da sich dann altes Druckmittel mit frischem Druckmittel vermischt.

Die sich zeitlich verändernden Viskositäten des Druckmittels führen dazu, dass verschiedenen zu bedruckenden Gegenstände nicht kontrollierbar unter identischen Bedingungen mit identischem Ergebnis bedruckt werden.

Bei den herkömmlichen Flachbettsiebdruckverfahren wird eine Rakeltraverse benutzt, an der die Flutrakel und die Druckrakel befestigt sind, die jeweils über einen Antrieb in eine Vorwärts- und Rückwärtsbewegung zu überführen ist. Dabei ist die Druckrakel - bezogen auf die Vorwärtsbewegung - vor der Flutrakel angeordnet. Zu Beginn eines Druckvorganges senkt sich die Flutrakel bei angehobener Druckrakel auf die Oberfläche des Druckgewebes ab. Mit Start der Vorwärtsbewegung bei unten positionierter Flutrakel und oben an der Traverse positionierter Druckrakel wird die Flutrakel aus der Ausgangsposition in eine Betriebsendstellung (Vorwärtsbewegung) bewegt, wobei die Flutrakel eine Wulst an Druckmittel als rotierende Fluidmasse bewegt, wobei während dieser Bewegung eine definierte Druckmittelschicht auf dem Druckgewebe abgelegt wird. In der Betriebsendstellung hebt die Flutrakel in eine obere Position und die Druckrakel wird heruntergefahren. Bei der gegensinnigen Bewegung aus der Betriebsendstellung in die Ausgangslage (Rückwärtsbewegung) wird über die Druckrakel eine definierte Kraft auf das Druckgewebe ausgeübt, wodurch dieses elastisch verformt und mit dem zu bedruckenden Gegenstand in Kontakt kommt. Die Druckmittelwulst wird ebenfalls in einer fluiden rotativen Bewegung zur Ausgangsstellung transportiert. Dabei wird jedoch durch den statischen Druck der Druckrakel die Druckform sauber abgezogen. Danach hebt die Druckrakel in die obere Position, so dass der Prozess erneut beginnen kann. Der Druck erfordert eine Vorwärts- und eine Rückwärtsbewegung bei begrenzter Geschwindigkeit, um alle Verfahrensparameter während der beiden Arbeitsbewegungen berücksichtigt zu haben.

Üblicherweise beträgt die Rakelgeschwindigkeit bei heutigen Flachbettmaschinen ca. 1 bis 2 m/Sekunde. Während dieser Rakelbewegung ist reichlich Zeit zur Verdunstung des Lösungsmittels vorhanden. Aufgrund des Auslösens von Druckmittel aus den Maschen kann bei den herkömmlichen Verfahren und bei den herkömmlichen Maschinen eine Geschwindigkeitssteigerung kaum erreicht werden. Zur Reinigung der Maschen muss in vielen Fällen ein Chloridkohlenwasserstoff eingesetzt werden, der von einer Bedienperson über ein Reinigungsgerät, beispielsweise eine Putztextilie geführt werden muss. Dabei wird die Bedienperson in nicht unerheblichem Maße mit Schadstoffen kontaminiert.

Aus der EP 4 026 696 A2 oder der US 2012/042795 A1 sind Druckverfahren unter Verwendung von elastisch verformbaren Druckgeweben bekannt. Diese erfordern eine Flutrakel, über die das Druckgewebe in einer Bewegungsrichtung mit Druckmittel benetzt wird, während der Druck mit der Druckrakel in der entgegengesetzten Bewegungsrichtung erfolgt, womit die vorgenannten Nachteile verbunden sind.

EP 2 818 320 A1 oder der DE 11 2055 001 680 T5 offenbaren Verfahren und Vorrichtungen für den Druck mit Lötpasten. Für den Druck mit Lötpasten werden dabei plattenförmige Druckschablonen mit Öffnungen verwenden. Hierbei wird sowohl bei der Vorwärtsbewegung als auch bei der Rückwärtsbewegung der Druckrakel gedruckt, wofür entweder eine schwenkbare Druckrakel oder eine weitere Druckrakel vorgesehen sind. Diese Verfahren und Vorrichtungen sind für einen Druck mit elastisch verformbaren Druckgeweben, wie sie insbesondere zur Erreichung hoher Auflösungen für den graphischen Druck verwendet werden und deren Verbesserung die Aufgabe der vorliegenden Erfindung ist, nicht geeignet.

Es ist Aufgabe der vorliegenden Erfindung, ein Verfahren und eine Vorrichtung der jeweils eingangs genannten Art zu verbessern, insbesondere auch mit dem Ziel, die Geschwindigkeit und die Qualität sowie Reproduzierbarkeit des Druckvorganges zu erhöhen.

Die Aufgabe wird erfindungsgemäß durch die Merkmale des Anspruchs 1 bzw. 8 gelöst.

Vorteilhafte Weiterbildungen der vorliegenden Erfindung sind Gegenstand der abhängigen Ansprüche.

Zur Lösung dieser Aufgabe sieht das Verfahren vor, das eine mit dem liquiden Druckmittel befüllte Druckmittelkammer vor der Druckrakel angeordnet ist, die in ihrer jeweiligen Arbeitsstellung gemeinschaftlich an dem Druckgewebe vorbei bewegt werden. Das liquide Druckmittel wird über einen Kammerauslass bei der Bewegung der Druckrakes relativ zum Druckgewebe an diesem vorbei räumlich vor der Druckrakel dem Druckgewebe zugeführt. Der Auslass der Drucckammer ist hierbei steuerbar verschließbar. Die bezogen auf die Relativbewegung der Druckmittelkammer und der Druckrakel zum Druckgewebe räumlich hinter der Druckmittelkammer angeordnete Druckrakel übt während dieser Bewegung der Druckrakel eine Kraft auf das Druckgewebe aus und die Druckmittelschicht kommt mit dem zu bedruckenden Gegenstand in Kontakt.

Räumlich vor der Druckrakel bezieht sich auf die Relativbewegung des Druckgewebes zur Druckrakel und an diesem entlang in dessen Arbeitsstellung. Für eine Anordnung räumlich dahinter gilt entsprechendes.

Bei dem Verfahren erfolgt die Zuführung und Verteilung des Druckmittels auf dem Druckgewebe aus der Druckmittelkammer vor der Druckrakel. Hierzu ist der Auslass der Druckmittelkammer der Druckrakel vorgeordnet. Dabei kann das Verfahren so gestaltet sein, dass bei Inbetriebnahme des Druckarbeitsprozesses der Auslass der Druckmittelkammer durch eine Bewegung eines Verschlussteiles geöffnet wird. Während des Druckprozesses wird aus der Druckmittelkammer kontinuierlich Druckmittel vor der Druckrakel zugeführt und direkt dahinter von der Druckrakel in die Maschen des Druckgewebes gedrückt und dann auf den zu bedruckenden Gegenstand übertragen. Dazu sind die Druckrakel und die Druckmittelkammer an einer gemeinsamen Kammerrakeltraverse vorgesehen, die insgesamt eine gemeinsame Kammerrakeleinheit bilden.

Die Druckmittelschicht wird von der Druckmittelkammer über den Kammerauslass als definierte Druckmittelschicht aufgebracht. Dies bedeutet, dass die Druckmittelschicht eine gewünscht bestimmte Stärke aufweist und/oder das Druckmittel in einer bestimmten Menge pro Flächeneinheit auf das Druckgewebe aufgebracht wird. Die Verwendung einer Flutrakel ist nicht notwendig.

Insgesamt können damit sehr feine Siebschichten realisiert werden. Die im Druckmittel vorhandenen Lösungsmittel haben kaum Zeit zu verdunsten, wodurch auch verhindert wird, dass nennenswerte Mengen an liquiden Flutmitteln in den Maschen des Druckgewebes verbleiben. Das liquide Druckmittel kann der Druckmittelkammer über eine Einlassleitung zugeführt werden, wobei die zugeführte Menge über gesteuerte Ventile und sonstige Zuführmittel von einer Steuereinheit gesteuert werden können.

Bevorzugt ist zwischen dem Kammerauslass der Druckmittelkammer und der Druckrakel eine Flutrakel angeordnet, insbesondere direkt an der Druckmittelkammer. Eine solche Flutrakel ist vorzugsweise als Abstreifer mit einer Abstreifkante ausgebildet. Sie braucht das Druckgewebe nicht zu berühren. Eine solcher Art ausgebildete Flutrakel induziert bei der Relativbewegung an dem Grundgewebe vorbei eine Druckmittelwalze in dem Druckmittel. Hierdurch werden etwaige Gaseinschlüsse im Druckmittel entfernt. Zudem wird der Kontakt zwischen Grundgewebe und Druckmittel verbessert.

Besonders bevorzugt wird die Druckmittelschicht mittels einer bewegbaren Flutrakel auf dem Druckgewebe abgelegt, wobei die Flutrakel und die Druckrakel in ihrer jeweiligen Arbeitsstellung gemeinschaftlich über das Druckgewebe bewegt werden und zusammen mit der Flutrakel und der Druckrakel die mit dem liquiden Druckmittel befüllte Druckmittelkammer mitbewegt wird, dass das liquide Druckmittel unter einem einstellbaren Druck über einen Kammerauslass bei der Vorwärtsbewegung der Flutrakel und der Druckrakel räumlich vor der Flutrakel dem Druckgewebe zugeführt wird, dass das bezogen auf die Vorwärtsbewegung der Flutrakel und der Druckrakel räumlich hinter der Flutrakel angeordnete Druckrakel während der Vorwärtsbewegung der Flutrakel und der Druckrakel die Kraft auf das Druckgewebe ausübt und die definierte Druckmittelschicht mit dem zu bedruckenden Gegenstand in Kontakt kommt.

Der Druckvorgang beginnt, wobei Flutrakel und Druckrakel mit einem geringen Abstandsmaß zueinander angeordnet sind. Der Flutrakel vorgeordnet ist dabei der Auslass der Druckmittelkammer, so dass zu Beginn eines Druckarbeitsprozesses zunächst unmittelbar räumlich vor der Flutrakel das liquide Druckmittel vorgelegt wird. Unmittelbar hinter der Flutrakel ist die Druckrakel vorgesehen, so dass bei einer weiteren Bewegung der Flutrakel, der Druckrakel und der Druckmittelkammer weiterhin kontinuierlich das unter Druck stehende liquide Druckmittel zugeführt wird, von der Flutrakel verteilt und direkt dahinter von der Druckrakel in die Maschen des Druckgewebes gedrückt und dann auf dem zu bedruckenden Gegenstand übertragen wird. Dazu sind in bevorzugter Weise die Druckrakel, die Flutrakel und die Druckmittelkammer an der gemeinsamen Kammerrakeltraverse vorgesehen, die insgesamt die gemeinsame Kammerrakeleinheit bilden.

Bevorzugt ist der Auslass der Druckmittelkammer über ein bewegbares Gehäuse verschließbar. Hierdurch kann auf einfach Weise das steuerbare Verschließen des Auslasses der Druckmittelkammer erfolgen.

Besonders bevorzugt ist ein Pneumatikzylinder zur Bewegung der Schließbewegung des Gehäuses zum Schließen des Auslasses der Druckmittelkammer. Hierdurch kann ein Schließen bzw. Öffnen des Auslasses auf einfache Weise gesteuert erfolgen.

Vorzugsweise erfolgt die Steuerung der Menge des auszubringenden liquiden Druckmittels durch eine Veränderung der Öffnungsweite des Auslasses der Druckmittelkammer.

Bevorzugt wird das Druckmittel unter einem einstellbaren Druck über den Kammerauslass dem Druckgewebe zugeführt. Ein unter Druck stehendes viskoses Druckmittel kann einfacher und reproduzierbarer dem Druckgewebe zugeführt werden. Das Druckergebnis des Druckverfahrens ist weiter verbessert. Die Steuerung der Ausgabe an Druckmittel aus der Druckmittelkammer kann somit über die Steuerung des Drucks, die Steuerung des Auslasses der Druckkammer sowie eine Kombination der beiden erfolgen.

Besonders bevorzugt wird, wenn die Druckmittelkammer mehrere nebeneinander angeordnete, aber voneinander getrennte Einzelkammern aufweist und das Druckmittel über diese Einzelkammern steuerbar dem Druckgewebe zugeführt wird, so dass an unterschiedlichen Stellen des Druckgewebes während des Druckarbeitsprozesses auf Druckmittelmengen und sonstige Größen Einfluss genommen werden kann. Dabei können die Einzelkammern separat zu verschließen und zu öffnen sein.

Die Einzelkammern können hierbei mit demselben Druckmittel gefüllt sein, das insbesondere aus jeder Einzelkammer unterschiedlich dosiert wird. Sie können jedoch auch unterschiedliche Druckmittel enthalten, so dass beispielsweise gleichzeitig mit mehreren Farben nebeneinander gedruckt werden kann.

Die Einzelkammern können auch dadurch erhalten werden, dass ein oder mehrere Kammerteiler in eine größere Druckmittelkammer eingesetzt werden, die diese in kleinere Kammern unterteilen.

Alternativ oder zusätzlich weist die Druckmittelkammer mehrere hintereinander angeordnete Einzelkammern auf, die mit unterschiedlichen Druckmittel gefüllt sind. Hierdurch können bei einem Druckvorgang hintereinander unterschiedliche Druckmittel, insbesondere unterschiedliche Farben verwendet werden. Das Verfahren ist flexibler einsetzbar.

Vorzugsweise wird als liquides Druckmittel ein liquides Farbmittel verwendet. Besonders bevorzugt wird auch noch, wenn die Druckrakel in verschiedenen Winkelpositionen zur Horizontalen verstellbar ist. Die Menge des auszubringenden liquiden Druckmittels aus der Druckmittelkammer bzw. aus den jeweiligen Einzelkammern kann durch eine Veränderung der Öffnungsweite des Auslasses der Druckmittelkammer bzw. der Einzelkammern erfolgen.

Vorzugsweise ist die Druckrakel durch Rändelschrauben fixiert, so dass die Einstellung der Vorlagenschichtdicke des Druckmittels nach Motiv, Farbmenge und Viskosität individuell über die Rändelschrauben erfolgen kann.

Vorzugsweise erfolgt die Steuerung des Auslasses der Druckkammer und/oder des einstellbaren Drucks computergesteuert. Die Steuerung erfolgt dabei weiter vorzugsweise so, dass in Zonen mit geringer Farbmenge weniger Druckmittel zugeführt wird und in Zonen hoher Farbmenge mehr Druckmittel zugeführt wird. Die Farbmenge ergibt sich aus der Anzahl bzw. der Fläche an Öffnungen im Druckgewebe bzw. bedingt diese. Ein Druckgewebe kann in Bewegungsrichtung der Druckrakel relativ zum Druckgewebe sowie quer dazu Zonen unterschiedlicher Farbmenge aufweisen. Für eine Computersteuerung können unterschiedliche Zonen sowie die jeweiligen Farbmengen vorab aus der Druckvorlage rechnerisch bestimmt werden. Alternativ oder zusätzlich erfolgt eine Messung der vor der Druckrakel auf dem Druckgewebe befindlichen Druckmittelmenge über einen oder mehrere Sensoren. Die Steuerung des Auslasses und/oder des einstellbaren Drucks erfolgt dann anhand der so bestimmten Druckmittelmenge. Dies kann die Bestimmung der Änderungsrate der Druckmittelmenge einschließen.

Besonders bevorzugt wird, wenn das in die Druckmittelkammer eingebrachte liquide Druckmittel mit Ultraschallwellen beaufschlagt wird. Dazu können an der Druckmittelkammer bzw. an den Einzelkammern jeweilige Ultraschallgeber angebracht werden. Durch die Ultraschallwellen kann vermieden werden, dass innerhalb der Druckmittelkammer Verklumpungen anfallen. Somit können auch thixotrope Materialien verarbeitet werden. Die Ultraschallgeber können ebenfalls über eine übergeordnete Steuerung gesteuert werden, wobei die Ultraschallleistung variieren kann.

Das vorbeschriebene Verfahren mit den Ultraschallwellen ist auch geeignet, um auch ein Allotrop-Graphen als Druckmittel zu verwenden. Das Allotrop-Graphen kann mit Tensiden in der Druckmittelkammer in Lösung gehalten werden. Sobald die Lösung nicht mehr kinetisch stimuliert wird, könnte das Graphen zu Boden sinken und Graphitklumpen bilden, was durch die Ultraschallwellen vermieden wird.

Mit dem vorliegenden Verfahren können Schichtdicken von wenigen Mikrometern in sehr schneller Zeit auf zu bedruckenden Gegenständen erstellt werden. Mit einem liquiden, graphenhaltigen Druckmittel können vielfältige Anwendungen von graphenhaltigen Drucken für technische Gegenstände realisiert werden. Die sogenannte Farbruhe des Druckmittels beträgt bei diesem Verfahren nur noch wenige Millisekunden (Abstand zwischen Auslass der Druckmittelkammer und dem Druckpunkt der Druckrakel) und die graphenhaltige Lösung kann mit den Ultraschallwellen bis zum Verlassen der Druckgewebemaschen beim Auslösen des graphenhaltigen Druckmittels aus den Maschen des Druckgewebes bis zum Aufbringen auf den zu bedruckenden Gegenstand in dynamischer Bewegung gehalten werden. Dadurch wird eine außerordentlich homogene Schicht erzeugt, wodurch eine saubere neue Verkettung der Graphenmoleküle erreicht werden kann. Durch diese fehlerfreie Verkettung wird die Oberflächenspannung in der Druckschicht bzw. dem graphenhaltigen Druckbild reduziert, was für viele Anwendungszwecke eines derartigen bedruckten technischen Gegenstandes von Vorteil ist, beispielsweise aufgrund einer Elektronenarmut beim Entladevorgang von graphenhaltigen Batterieplatten, die nach dem erfindungsgemäßen Verfahren bedruckt worden sind.

Durch das erfindungsgemäße Verfahren kann eine bedeutsame Menge an Lösungsmitteln eingespart werden, die herkömmlicherweise in Druckmitteln verwendet werden und die während des Druckvorganges verdunsten, damit die Umwelt entlasten und einen Beitrag zum unmittelbaren Schutz von Bedienpersonen leisten.

Durch das erfindungsgemäße Verfahren kann die Produktionsgeschwindigkeit von Flachbett- bzw. Zylindersiebdruckverfahren gegenüber herkömmlichen Verfahren um mindestens 30 % gesteigert werden, denn der Flut- und Druckvorgang ist bei dem erfindungsgemäßen Verfahren im Wesentlichen die Vorwärtsbewegung. Die Rückwärtsbewegung ist eine Leerfahrt, bei der die Geschwindigkeit rasant erhöht werden kann.

Bei dem erfindungsgemäßen Verfahren ist es ebenfalls möglich, Material mit geringerer Viskosität aufzutragen als es bislang möglich war, da der nach dem Fluten unmittelbar stattfindende Druck ein verfrühtes Ausfließen aus dem Farbkanal verhindert. Die Scherkräfte, die zum Auslösen aus dem Farbkanal (Maschen des Druckgewebes) benötigt werden, sind erheblich reduziert.

Eine Vorrichtung die dazu in der Lage ist das erfindungsgemäße Verfahren umzusetzen, ist im Patentanspruch 8 angegeben.

Bestehende Anlagen für Siebdruck können auf einfach Weise zu einer erfindungsgemäßen Vorrichtung und somit zum Ausführen des erfindungsgemäßen Verfahrens umgerüstet werden, indem die jeweiligen Traversen durch Kammerrakeltraversen mit einer daran angeordneten Druckmittelkammer sowie einer daran angeordneten Druckrakel ausgetauscht werden. Neben Flachbett- und Zylindersiebdruckanlagen ist auch die Verwendung einer entsprechenden Kammerrakeltraverse in Rotationssiebdruckanlagen möglich.

Zur weiteren Erläuterung der Erfindung wird auf die nachfolgende Beschreibung und die Zeichnung verwiesen. In der Zeichnung zeigen:
- Fig. 1:: eine Draufsicht auf ein Ausführungsbeispiel eines Druckgewebes mit einer Kammerrakeltraverse und einer daran abgestützten Kammerrakeleinheit;
- Fig. 2:: eine Ansicht gemäß der Schnittlinie 1-1 in Fig. 1;
- Fig. 3:: eine Ansicht der Schnittlinie 1-1 in Fig. 1 in gegengesetzter Richtung;
- Fig. 4:: eine perspektivische Darstellung des Ausführungsbeispiels nach Fig. 1;
- Fig. 5:: eine Vorderansicht auf ein Ausführungsbeispiel einer Kammerrakeleinheit;
- Fig. 6:: eine Schnittdarstellung entsprechend der Schnittlinie A-A in Fig. 5;
- Fig. 7:: ausschnittsweise vergrößert das Teil der Kammerrakeleinheit gemäß Ausschnitt D in Fig. 6;
- Fig. 8:: eine Vorderansicht auf eine Einzelkammer (Kammersegment) als Bestandteil einer Druckmittelkammer;
- Fig. 9:: eine Draufsicht auf das Ausführungsbeispiel nach Fig. 8;
- Fig. 10:: eine Seitenansicht auf das Ausführungsbeispiel nach Fig. 8, und
- Fig. 11:: eine perspektivische Darstellung des Ausführungsbeispiels nach Fig. 8.

Grundsätzlich sind in der Zeichnung übereinstimmende Bauteile mit übereinstimmenden Bezugsziffern versehen.

Fig. 1 bis Fig. 4 zeigen eine Vorrichtung für Fachbettsiebdruck. Das Druckgewebe 1 einer Vorrichtung zur Erstellung eines Flachbettsiebdruckes hat einen Rahmen 1.1. Über einen nicht dargestellten Hauptantrieb ist eine Kammerrakeltraverse 2 beweglich angetrieben, die hin und her (Vorwärtsbewegung/Rückwärtsbewegung) zu bewegen ist von dem Hauptantrieb, also in der Darstellung von Fig. 1 von links nach rechts und zurück von rechts nach links in die jeweiligen Endpositionen. An der Kammerrakeltraverse 2 ist eine Druckmittelkammer 4 vorgesehen, die im gezeigten Ausführungsbeispiel aus Einzelkammern 4.1, 4.2, 4.3 und 4.4 besteht. Der Aufbau dieser jeweiligen Einzelkammern wird noch gesondert anhand der Ausführungsbeispiele der Fig. 8 bis 11 sowie Fig. 5 bis 6 erörtert. In diese Einzelkammern 4.1 bis 4.4 ist ein liquides Druckmittel über eine Einfüllleitung 10 einzufüllen. Dies können lösungsmittelhaltige Farben sein aber auch beispielsweise ein lösungsmittelhaltiges Graphen.

Die Verwendung entsprechender Kammerrakeltraversen 2 ist nicht auf die in Fig. 1 bis Fig. 4 gezeigt Vorrichtung für Flachbettsiebdruck beschränkt. Sie können unter anderem auch bei Vorrichtungen für Zylindersiebdruck oder Rotationssiebdruck Verwendung finden.

Über einen Druckanschluss können die Einzelkammern unter Druck gesetzt werden, so dass das Druckmittel unter Druck dem Grundgewebe 1 zugeführt werden kann. Darüber hinaus sind eine Druckrakel 5 und eine Flutrakel 6 vorgesehen, wobei die Flutrakel 6 in Fig. 1 nicht ersichtlich ist, jedoch in Fig. 2. Die Flutrakel 6 ist als Abstreifer mit einer Abstreifkante ausgebildet und braucht das Druckgewebe nicht zu berühren, so dass das Fluten kontaktlos erfolgt.

Die Kammerrakeltraverse 2, die Druckmittelkammer 4 bzw. die Einzelkammern 4.1 bis 4.4 und die Druckrakel 5 und die Flutrakel 6 bilden insgesamt die Kammerrakeleinheit 7.

Die Druckmittelkammer 4 ist in einem Gehäuse 8 angeordnet ist und hat einen Auslass 9 für das Druckmittel, und zwar in unmittelbarer Nähe der Flutrakel 6. Über die Leitung 10 kann aus einer Druckmittelkammer 11 Druckmittel zugeführt werden. Das Gehäuseteil 8 kann über einen Pneumatikzylinder 12 verschoben werden, wobei durch eine derartige Bewegung der Auslass 9 geöffnet und geschlossen werden kann.

An der Kammerrakeleinheit 7 ist die Druckrakel 5 in einem Druckrakelhalter 13 angeordnet, der seinerseits an einem Hebel 14 befestigt ist, der verschwenkt werden kann, um die Schrägstellung der Druckrakel 5 zu verändern, so dass dieser nicht nur angehoben werden kann, sondern auch in verschiedenen Winkelpositionen zur Horizontalen einzustellen ist.

In den Fig. 8 bis 11 ist nähere Einzelkammer 4.1 dargestellt, die einen Kammerdeckel 14 aufweist, um die Einzelkammer 4.1 gasdicht zu verschließen. Innerhalb der Einzelkammer 4.1 ist ein innerer Aufnahmeraum 15 vorgesehen, der an den Enden verschließbar ist. Darüber hinaus ist die Flutrakel 6 ersichtlich, das höhenverstellbar an jeder Einzelkammer 4.1 zu befestigen ist, so dass sich die Flutrakel 6 insgesamt aus den Einzelflutrakeln der Einzelkammern 4.1 bis 4.4 ergibt.

Die Flutrakel 6 erzeugt beim Vorbeibewegen an dem Grundgewebe 1 eine Druckmittelwalze in dem Druckmittel. Hierdurch werden etwaige Gaseinschlüsse im Druckmittel entfernt. Zudem wird der Kontakt zwischen Grundgewebe 1 und Druckmittel verbessert

Eine Öffnung in dem Kammerdeckel 14 ist über einen Stopfen 16 zu verschließen. An den jeweiligen Stirnseiten ist eine Ausnehmung 17 ein Vorsprung 18 vorgesehen, so dass nach Art einer Nut-Federverbindung die jeweiligen Einzelkammern 4.1 bis 4.4 miteinander zu verbinden sind.

An einer der Seitenflächen der Einzelkammern 4.1 bis 4.4 ist jeweils ein Ultraschallgeber 19 vorgesehen, um Ultraschallwellen auszusenden auf das liquide Druckmittel. Dazu kann auch eine Steuereinheit vorgesehen sein, um die Wellenfrequenz und die Ultraschallstärke (Leistung) der Ultraschallgeber 19 zu steuern.

## Patentansprüche

1. Verfahren zur Erstellung eines Siebdruckes auf Gegenständen wie z. B. Textilien, Folien, Kunststoffen, metallischen, gläsernen und/oder hölzernen Gegenständen, Papier oder Kartonagen, bei dem ein liquides Druckmittel auf ein Druckgewebe (1) aufgebracht und als Druckmittelschicht auf dem Druckgewebe (1) abgelegt und mittels einer Druckrakel (5) auf das Druckgewebe (1) eine Kraft ausgeübt wird, wodurch dieses elastisch verformt wird und die Druckmittelschicht mit dem zu bedruckenden Gegenstand in Kontakt kommt, wobei eine mit dem liquiden Druckmittel befüllte Druckmittelkammer (4) vor der Druckrakel (5) angeordnet ist, die in ihrer jeweiligen Arbeitsstellung gemeinschaftlich relativ zu dem Druckgewebe (1) bewegt werden, wobei das liquide Druckmittel über einen Kammerauslass (9) bei der Relativbewegung der Druckrakel (5) am Druckgewebe entlang räumlich vor der Druckrakel (5) dem Druckgewebe (1) als definierte Druckmittelschicht zugeführt wird, wobei der Kammerauslass (9) der Druckmittelkammer (4) steuerbar verschließbar ist, wobei die bezogen auf die Relativbewegung der Druckmittelkammer (4) und der Druckrakel (5) räumlich hinter der Druckmittelkammer (4) angeordnete Druckrakel (5) während der Relativbewegung der Druckrakel (5) eine Kraft auf das Druckgewebe ausübt und die definierte Druckmittelschicht mit dem zu bedruckenden Gegenstand in Kontakt kommt.

2. Verfahren nach Anspruch 1, **dadurch gekennzeichnet, dass** das liquides Druckmittel mittels einer bewegbaren Flutrakel (6) als definierte Druckmittelschicht auf dem Druckgewebe (1) abgelegt wird, wobei die Flutrakel (6) und die Druckrakel (5) in ihrer jeweiligen Arbeitsstellung gemeinschaftlich über das Druckgewebe (1) bewegt werden und die mit dem liquiden Druckmittel befüllte Druckmittelkammer (4) zusammen mit der Flutrakel (6) und der Druckrakel (5) mitbewegt wird, dass das liquide Druckmittel unter einem einstellbaren Druck über einen Kammerauslass (9) bei der Vorwärtsbewegung der Flutrakel (6) und der Druckrakel (5) räumlich vor der Flutrakel (6) dem Druckgewebe (1) zugeführt wird, dass die bezogen auf die Vorwärtsbewegung der Flutrakel (6) und der Druckrakel (5) räumlich hinter der Flutrakel (6) angeordnete Druckrakel (5) während der Vorwärtsbewegung der Flutrakel (6) und der Druckrakel (5) die Kraft auf das Druckgewebe (1) ausübt und die definierte Druckmittelschicht mit dem zu bedruckenden Gegenstand in Kontakt kommt.

3. Verfahren nach Anspruch 1 oder 2, **dadurch gekennzeichnet, dass** das liquide Druckmittel der Druckmittelkammer (4) über eine Einlassleitung (10) steuerbar zuführbar ist.

4. Verfahren nach einem der Ansprüche 1 bis 3, **dadurch gekennzeichnet, dass** die Druckmittelkammer (4) mehrere nebeneinander angeordnete voneinander getrennte Einzelkammern (4.1, 4.2, 4.3, 4.4) aufweist und das Druckmittel über diese Einzelkammern (4.1, 4.2, 4.3, 4.4) steuerbar dem Druckgewebe (1) zuführbar ist.

5. Verfahren nach Anspruch 4, **dadurch gekennzeichnet, dass** für einen Druckvorgang die Einzelkammern (4.1, 4.2, 4.3, 4.4) separat verschließbar und zu öffnen sind.

6. Verfahren nach einem der vorhergehenden Ansprüche, **dadurch gekennzeichnet, dass** das in die Druckmittelkammer (4) eingebrachte liquide Druckmittel mit Ultraschallwellen beaufschlagt wird.

7. Verfahren nach Anspruch 6, **dadurch gekennzeichnet, dass** als liquides Druckmittel das Allotrop Graphen verwendet wird und dass das mit Tensiden in Lösung gehaltene Graphen mit den Ultraschallwellen in der Druckmittelkammer (4) beaufschlagt wird.

8. Vorrichtung zur Erstellung eines Siebdruckes auf Gegenständen wie z. B. Textilien, Folien, Kunststoffen, metallischen, hölzernen, gläsernen Gegenständen, Papier oder Kartonagen, mit der ein liquides Druckmittel auf ein elastisch verformbares Druckgewebe (1) aufgebracht wird und die eine Druckrakel (5) aufweist, wobei die Vorrichtung eine Kammerrakeltraverse (2) und eine daran abgestützte, durch eine Vorwärtsbewegung versehene Druckmittelkammer (4) mit einem steuerbar verschließbaren Auslass (9) sowie einen Kammerrakelantrieb aufweist, wobei an der Kammerrakeltraverse (2) die Druckrakel (5) abgestützt ist und diese gemeinsam eine Kammerrakeleinheit (7) bilden, die von dem Kammerrakelantrieb gemeinsam aus einer Ausgangsposition in eine Druckendposition bewegbar ist.

9. Vorrichtung nach Anspruch 8, **gekennzeichnet durch** eine bewegbare Flutrakel (6), die an der Kammerrakeltraverse (2) abgestützt ist und gemeinsam mit der Druckmittelkammer (4) und der Druckrakel (5) die Kammerrakeleinheit (7) bildet.

10. Vorrichtung nach Anspruch 8 oder 9, **dadurch gekennzeichnet, dass** die Druckmittelkammer (4) in mehrere Einzelkammern (4.1, 4.2, 4.3, 4.4) unterteilt ist mit jeweiligen Druckmittelauslässen, die unabhängig voneinander verschließbar sind.

11. Vorrichtung nach einem der Ansprüche 8 bis 10, **dadurch gekennzeichnet, dass** eine Steuereinheit vorgesehen ist, die den Schließvorgang des Auslasses der Druckmittelkammer (4) steuert.

12. Vorrichtung nach den Ansprüchen 10 bis 11, **dadurch gekennzeichnet, dass** das Druckrakel (5) an einem Hebel (14) befestigt ist, so dass die Druckrakel (5) verschwenkbar an der Kammerrakeleinheit (7) befestigt ist.

13. Vorrichtung nach einem der Ansprüche 8 bis 12, **dadurch gekennzeichnet, dass** an der Druckmittelkammer (4) zumindest ein Ultraschallgeber (19) zur Beaufschlagung des liquiden Druckmittels mit Ultraschallwellen vorgesehen ist.

14. Vorrichtung nach Anspruch 10 oder nach einem der Ansprüche 11 bis 13, wenn diese auf den Anspruch 10 rückbezogen sind, **dadurch gekennzeichnet, dass** an die Einzelkammern (4.1, 4.2, 4.3, 4.4) mehrere einzelne Ultraschallgeber (19) zur Beaufschlagung des liquiden Druckmittels mit Ultraschallwellen vorgesehen sind.

15. Vorrichtung nach einem der Ansprüche 13 oder 14, **dadurch gekennzeichnet, dass** der Ultraschallgeber (19) mit einer Steuereinheit zur Steuerung des Betriebes des Ultraschallgebers (19) in Wirkverbindung steht.

16. Vorrichtung nach einem der Ansprüche 9 bis 15, **dadurch gekennzeichnet, dass** die Flutrakel (6) als Abstreifer mit einer Abstreifkante ausgebildet ist.

## Claims

1. Method for creating a screen print on objects such as e.g. textiles, foils, plastics, metallic, glass and/or wooden objects, paper or cardboard, in the case of which a liquid printing medium is applied onto a print fabric (1) and deposited as a printing medium layer on the print fabric (1) and a force is exerted on the print fabric (1) by means of a printing squeegee (5), as a result of which the print fabric (1) is elastically deformed and the printing medium layer comes into contact with the object to be printed, wherein a printing medium chamber (4) filled with the liquid printing medium is arranged in front of the printing squeegee (5), which are moved together in their respective operating position relative to the print fabric (1), wherein the liquid printing medium is supplied to the print fabric (1) as a defined printing medium layer via a chamber outlet (9) during the relative movement of the printing squeegee (5) along the print fabric spatially in front of the printing squeegee (5), wherein the chamber outlet (9) of the printing medium chamber (4) can be closed in a controllable manner, wherein the printing squeegee (5) arranged spatially behind the printing medium chamber (4) relative to the relative movement of the printing medium chamber (4) and the printing squeegee (5) exerts a force on the print fabric during the relative movement of the printing squeegee (5) and the defined printing medium layer comes into contact with the object to be printed.

2. Method according to Claim 1, **characterized in that** the liquid printing medium is deposited on the print fabric (1) as a defined printing medium layer by means of a movable flood bar (6), wherein the flood bar (6) and the printing squeegee (5) are moved jointly over the print fabric (1) in their respective operating position and the printing medium chamber (4) filled with the liquid printing medium is moved together with the flood bar (6) and the printing squeegee (5), that the liquid printing medium is supplied to the print fabric (1) under an adjustable pressure via a chamber outlet (9) during the forward movement of the flood bar (6) and the printing squeegee (5) spatially in front of the flood bar (6), that the printing squeegee (5) arranged spatially behind the flood bar (6) with respect to the forward movement of the flood bar (6) and the printing squeegee (5) exerts the force on the print fabric (1) during the forward movement of the flood bar (6) and the printing squeegee (5) and the defined printing medium layer comes into contact with the object to be printed.

3. Method according to Claim 1 or 2, **characterized in that** the liquid printing medium can be controllably supplied to the printing medium chamber (4) via an inlet line (10).

4. Method according to one of Claims 1 to 3, **characterized in that** the printing medium chamber (4) has a plurality of separate individual chambers (4.1, 4.2, 4.3, 4.4) arranged next to one another and the printing medium can be controllably supplied to the print fabric (1) via these individual chambers (4.1, 4.2, 4.3, 4.4).

5. Method according to Claim 4, **characterized in that** the individual chambers (4.1, 4.2, 4.3, 4.4) can be closed and opened separately for a printing process.

6. Method according to one of the preceding claims, **characterized in that** the liquid printing medium introduced into the printing medium chamber (4) is acted upon by ultrasonic waves.

7. Method according to Claim 6, **characterized in that** the allotrope graphene is used as the liquid printing medium and that the graphene held in solution with surfactants is acted upon by the ultrasonic waves in the printing medium chamber (4).

8. Device for creating a screen print on objects such as e.g. textiles, foils, plastics, metallic, wooden, glass objects, paper or cardboard, with which a liquid printing medium is applied onto an elastically deformable print fabric (1) and which has a printing squeegee (5), wherein the device has a chamber squeegee travers (2) and a printing medium chamber (4) supported thereon and provided by a forward movement with a controllably closable outlet (9) as well as a chamber squeegee drive, wherein the printing squeegee (5) is supported on the chamber squeegee traverse (2) and together they form a chamber squeegee unit (7) which can be moved together by the chamber squeegee drive from a starting position into a final printing position.

9. Device according to Claim 8, **characterized by** a movable flood bar (6) which is supported on the chamber squeegee traverse (2) and together with the printing medium chamber (4) and the printing squeegee (5) forms the chamber squeegee unit (7).

10. Device according to Claim 8 or 9, **characterized in that** the printing medium chamber (4) is divided into several individual chambers (4.1, 4.2, 4.3, 4.4) with respective printing medium outlets which can be closed independently of one another.

11. Device according to one of Claims 8 to 10, **characterized in that** a control unit is provided which controls the closing process of the outlet of the printing medium chamber (4).

12. Device according to Claims 10 to 11, **characterized in that** the printing squeegee (5) is attached to a lever (14) so that the printing squeegee (5) is pivotably fastened to the chamber squeegee unit (7).

13. Device according to one of Claims 8 to 12, **characterized in that** at least one ultrasonic transmitter (19) for applying ultrasonic waves to the liquid printing medium is provided on the printing medium chamber (4).

14. Device according to Claim 10 or according to one of Claims 11 to 13 if these refer back to Claim 10, **characterized in that** several individual ultrasonic transmitters (19) are provided on individual chambers (4.1, 4.2, 4.3, 4.4) for applying ultrasonic waves to the liquid printing medium.

15. Device according to one of Claims 13 or 14, **characterized in that** the ultrasonic transmitter (19) is operatively connected to a control unit for controlling the operation of the ultrasonic transmitter (19).

16. Device according to one of Claims 9 to 15, **characterized in that** the flood bar (6) is formed as a scraper with a scraper edge.

## Revendications

1. Procédé de réalisation d'une sérigraphie sur des objets comme par exemple des textiles, des films, des matières synthétiques, des objets métalliques, en verre et/ou en bois, du papier ou des cartonnages, procédé dans lequel un agent d'impression liquide est appliqué sur un tissu d'impression (1) et déposé sur le tissu d'impression (1) sous forme de couche d'agent d'impression et une force est exercée sur le tissu d'impression (1) à l'aide d'une raclette d'impression (5), ce qui déforme élastiquement ledit tissu d'impression et amène la couche d'agent d'impression en contact avec l'objet à imprimer, une chambre d'agent d'impression (4) remplie de l'agent d'impression liquide étant disposée devant la raclette d'impression (5), lesquelles sont déplacées conjointement dans leur position de travail respective par rapport au tissu d'impression (1), l'agent d'impression liquide étant amené au tissu d'impression (1) sous la forme d'une couche d'agent d'impression spatialement devant la raclette d'impression (5) définie par le biais d'une sortie de chambre (9) pendant le mouvement relatif de la raclette d'impression (5) le long du tissu d'impression, la sortie de chambre (9) de la chambre d'agent d'impression (4) pouvant être fermée de manière commandée, la raclette d'impression (5), qui est disposée spatialement derrière la chambre d'agent d'impression (4) par rapport au mouvement relatif de la chambre d'agent d'impression (4) et de la raclette d'impression (5), exerçant une force sur le tissu d'impression pendant le mouvement relatif de la raclette d'impression (5) et la couche d'agent d'impression définie venant en contact avec l'objet à imprimer.

2. Procédé selon la revendication 1, **caractérisé en ce que** l'agent d'impression liquide est déposé sous forme d'une couche d'agent d'impression définie sur le tissu d'impression (1) au moyen d'une raclette d'écoulement mobile (6), la raclette d'écoulement (6) et la raclette d'impression étant déplacées conjointement dans leur position de travail respective au-dessus du tissu d'impression (1) et la chambre d'agent d'impression (4) remplie de l'agent d'impression liquide étant déplacée conjointement avec la raclette d'écoulement (6) et la raclette d'impression (5), l'agent d'impression liquide étant amené au tissu d'impression (1) spatialement devant la raclette d'écoulement (6) sous une pression réglable par le biais d'une sortie de chambre (9) pendant le mouvement vers l'avant de la raclette d'écoulement (6) et de la raclette d'impression (5), la raclette d'impression (5) qui est disposée spatialement derrière la raclette d'écoulement (6) par rapport au mouvement vers l'avant de la raclette d'écoulement (6) et de la raclette d'impression (5), exerçant la force sur le tissu d'impression (1) pendant le mouvement vers l'avant de la raclette d'écoulement (6) et de la raclette d'impression (5) et la couche d'agent d'impression définie venant en contact avec l'objet à imprimer.

3. Procédé selon l'une des revendications 1 ou 2, **caractérisé en ce que** l'agent d'impression liquide peut être amené de manière commandée à la chambre d'agent d'impression (4) par le biais d'une conduite d'entrée (10) .

4. Procédé selon l'une des revendications 1 à 3, **caractérisé en ce que** la chambre d'agent d'impression (4) comporte plusieurs chambres individuelles (4.1, 4.2, 4.3, 4.4) séparées les unes des autres et disposées les unes à côté des autres et l'agent d'impression peut être amené de manière commandée au tissu d'impression (1) par le biais de ces chambres individuelles (4.1, 4.2, 4.3, 4.4).

5. Procédé selon la revendication 4, **caractérisé en ce que** les chambres individuelles (4.1, 4.2, 4.3, 4.4) peuvent être fermées et ouvertes séparément en vue d'un processus d'impression.

6. Procédé selon l'une des revendications précédentes, **caractérisé en ce que** l'agent d'impression liquide introduit dans la chambre d'agent d'impression (4) est soumis à des ondes ultrasonores.

7. Procédé selon la revendication 6, **caractérisé en ce que** la forme allotropique graphène est utilisée comme agent d'impression liquide et **en ce que** le graphène maintenu en solution avec des tensioactifs est soumis aux ondes ultrasonores dans la chambre d'agent d'impression (4).

8. Dispositif de réalisation d'une sérigraphie sur des objets comme par exemple des textiles, des films, des matières synthétiques, des objets métalliques, en bois, en verre, le papier ou les cartonnages, lequel dispositif permet d'appliquer un agent d'impression liquide sur un tissu d'impression élastiquement déformable (1) et comporte une raclette d'impression (5), le dispositif comportant une traverse de raclette de chambre (2) et une chambre d'agent d'impression (4), en appui sur ladite traverse, soumise à un mouvement vers l'avant et pourvue d'une sortie qui peut être fermée de manière commandée (9), et un entraînement de raclette de chambre, la raclette d'impression (5) étant en appui sur la traverse de raclette de chambre (2) et celles-ci formant conjointement une unité de raclette de chambre (7) qui peut être déplacée conjointement par l'entraînement de raclette de chambre d'une position de départ à une position d'impression finale.

9. Dispositif selon la revendication 8, **caractérisé par** une raclette d'écoulement mobile (6) qui est en appui sur la traverse de raclette de chambre (2) et qui forme l'unité de raclette de chambre (7) conjointement avec la chambre d'agent d'impression (4) et la raclette d'impression (5).

10. Dispositif selon la revendication 8 ou 9, **caractérisé en ce que** la chambre d'agent d'impression (4) est divisée en plusieurs chambres individuelles (4.1, 4.2, 4.3, 4.4) pourvues de sorties d'agent d'impression respectives qui peuvent être fermées indépendamment les unes des autres.

11. Dispositif selon l'une des revendications 8 à 10, **caractérisé en ce qu'**une unité de commande est prévue qui commande le processus de fermeture de la sortie de la chambre d'agent d'impression (4).

12. Dispositif selon les revendications 10 à 11, **caractérisé en ce que** la raclette d'impression (5) est fixée à un levier (14), de sorte que la raclette d'impression (5) soit fixée de manière pivotante à l'unité de raclette de chambre (7).

13. Dispositif selon l'une des revendications 8 à 12, **caractérisé en ce qu'**au moins un générateur d'ultrasons (19) est prévu sur la chambre d'agent d'impression (4) pour soumettre l'agent d'impression liquide à des ondes ultrasonores.

14. Dispositif selon la revendication 10 ou selon l'une des revendications 11 à 13, si celles-ci sont liées à la revendication 10, **caractérisé en ce que** plusieurs générateurs d'ultrasons individuels (19) sont prévus sur les chambres individuelles (4.1, 4.2, 4.3, 4.4) pour soumettre l'agent d'impression liquide à des ondes ultrasonores.

15. Dispositif selon l'une des revendications 13 ou 14, **caractérisé en ce que** le générateur d'ultrasons (19) est relié fonctionnellement à une unité de commande afin de commander le fonctionnement du générateur d'ultrasons (19).

16. Dispositif selon l'une des revendications 9 à 15, **caractérisé en ce que** la raclette d'écoulement (6) est conçue comme une racle munie d'un bord racleur.
